# EUROPÄISCHE PATENTSCHRIFT

(11) **EP 0 859 109 B1**
(45) Veröffentlichungstag und Bekanntmachung des Hinweises auf die Patenterteilung: **17.03.2004**
(21) Anmeldenummer: 97203618.0
(22) Anmeldetag: 20.11.1997
(51) Int. Cl.: E05D 5/02, E05D 11/06, A47B 61/00

(54) **Schrankmöbel und dabei anzuwendendes Scharnierelement**
Cupboard and the hinges used thereon
Placard et les charnières utilisées là-dessus

(30) Priorität: 21.11.1996 NL 1004588
(43) Veröffentlichungstag der Anmeldung: 19.08.1998
(73) Patentinhaber: Openbaar Lichaam Sociale Werkvoorziening Drechtsteden h.o.d.n. Drechtwerk, 3316 GK Dordrecht (NL)
(72) Erfinder: Bas, Willem Leonard, 4765 CE Zevenbergschen Hoek (NL); Van Galen, Johannes Ignatius Frederikus, 3315 KK Dordrecht (NL); Boschman, Robert Theodorus Franciscus, 3314 NS Dordrecht (NL); Van Duin, Adrianus Lambertus, 4223 NS Hoornaar (NL)
(74) Vertreter: Bartelds, Erik

(56) Entgegenhaltungen:
- FR-A- 2 162 813
- FR-A- 2 204 960
- FR-A- 2 342 043
- US-A- 4 318 576

## Beschreibung

Die Erfindung betrifft ein Schrankmöbel, das einen Rahmen mit wenigstens einem Regal und wenigstens einer Tür umfaßt, die über eine Reihe an dem Möbel befestigter Scharnierelemente, von denen wenigstens eines an dem wenigstens einen Regal befestigt ist, schwenkbar mit dem Möbel verbunden ist. Ein solches Schrankmöbel ist aus der US-S-4,318,576 bekannt.

Diese Veröffentlichung beschreibt eine Stellage die mit einem geschlossenen Fach versehen werden kann. Dazu werden an den Ecken eines Regalbrettes Klemmen mit senkrechten Rändern angeordnet, sodaß eine Seitenwand mit einer Befestigungsnut von vier solchen Klemmen eingeklemmt werden kann. Zur Aufhängung von Türen werden spezielle, eine kürze Scharnierachse aufweisende Klemmen auf dem Regalbrett befestigt. Dieses bekannte Möbel, das dazu gedacht ist einfach zerlegt und wieder aufgebaut zu werden, weist eine ziemlich komplizierte Konstruktion mit einer Vielzahl an unterschiedlichen Teilen auf. Außerdem ist das Möbel nicht geeignet für Verwendung in öffentlichen Räumen, wo hohe Anforderungen an Stärke und Beständigkeit gegen Wandalismus gestellt werden.

Für solche Anwendungen ist ein Ablagemöbel bekannt, das von der Anmelderin unter dem Namen "ComGuard" vertrieben wird. Dieses bekannte Schrankmöbel, das auch wohl als Fachschrank bezeichnet wird, wird beispielsweise in öffentlichen Gebäuden, Schwimmbädern, Schulen oder Fabriken zum Aufbewahren persönlichen Eigentums von Benutzern angewandt. Der bekannte Fachschrank, der im allgemeinen aus Stahlblech hergestellt ist, umfaßt einen Schrankkörper, der aus einem Boden besteht, darauf angebrachten Seitenwänden und einer Rückwand und einer die Seitenwände und die Rückwand verbindenden oberen Wand. In dem Schrankkörper kann eine Reihe von Regalen angebracht sein, wodurch das Innere des Schrankkörpers in gesonderte Fächer aufgeteilt wird. An der Vorderseite ist der Schrankkörper von einer oder mehreren Türen abgeschlossen, die schwenkbar mit dem Schrankkörper verbunden sind. Im allgemeinen wird die Anzahl der Türen mit der Anzahl der durch die Regale gebildeten Fächern übereinstimmen, so daß jedes Fach gesondert abschließbar ist. Auf diese Weise kann allen Benutzern ein eigenes Fach zugeteilt werden.

Bei dem bekannten Schrank sind die Türen schwenkbar angebracht mittels einer Reihe von Scharnierelementen, die in Höhe der Regale an der Seitenwand des Schranks befestigt sind und die jeweils eine durchgehende Öffnung aufweisen. Die Türen weisen dabei jeweils einen umgefalzten oberen und unteren Endrand auf, worin ebenfalls durchgehende Öffnungen vorgesehen sind, wobei dann für die Scharnierverbindung ein durchgehender Scharnierstift verwendet wird, der sich über die gesamte Höhe des Schranks durch die Öffnungen in den Türen und in den Scharnierelementen erstreckt.

Weil der Fachschrank zum Aufbewahren persönlichen Eigentums der Benutzer verwendet wird, muß er gegen Einbruchsversuche beständig sein. Darüber hinaus muß der Schrank, weil er im allgemeinen in öffentlichen Räumen verwendet wird, in hohem Maße wandalismusbeständig sein. Ein Problem des bekannten Fachschranks ist, daß die Scharnierkonstruktion, weil diese an der relativ schwachen Seitenwand des Schranks befestigt ist, ziemlich verletzlich ist. Durch Ausbeugen der Seitenwand können so eine oder mehrere Türen forciert werden, wodurch Unbefugte Zugang zum Inhalt des Schranks bekommen können.

Die Erfindung bezweckt nun die Schaffung eines verbesserten Schrankmöbels der vorstehend beschriebenen Gattung. Nach der Erfindung wird dies dadurch erreicht, daß das Möbel wenigstens ein mit der oder mit jeder Tür zusammenwirkendes Anschlagsorgan aufweist und das Scharnierelement unter Einschaltung des Anschlagsorgans an dem Regal befestigt ist. Indem das Scharnierelement an dem Regal befestigt wird, das relativ steif in seiner Ebene ist, kann die Scharnierkonstruktion erheblich größeren Kräften widerstehen als vorher, wodurch das Forcieren der Türen erheblich erschwert wird. So wird ein außerordentlich robustes, einbruchssicheres und wandalismusbeständiges Schrankmöbel erhalten. Indem das Anschlagsorgan, das dazu dient, den Öffnungswinkel der Tür zu beschränken und Kontakt davon mit dem Rahmen des Möbels zu vermeiden, ebenfalls für die Befestigung der Scharnierelemente verwendet wird, wird eine wirtschaftliche Konstruktion erhalten, die einfach und zu geringen Kosten hergestellt werden kann. Dabei kann das Scharnierelement verschiebungsfähig mit dem Regal verbunden sein und von dem Anschlagsorgan gegenüber dem Regal fixiert werden.

Eine außerordentlich einfache Befestigung des Scharnierelements wird dabei realisiert, wenn das Anschlagsorgan stiftförmig ist und das Scharnierelement und das Regal miteinander in eine Linie zu bringen, das stiftförmige Anschlagsorgan aufnehmende Öffnungen aufweisen.

Um das Schrankmöbel geeignet zu machen für die Anwendung mit sowohl nach links als auch nach rechts schwenkenden Türen, weist das Regal vorzugsweise wenigstens zwei Öffnungen auf. So können das Scharnierelement und das Anschlagsorgan nach Wahl an zwei verschiedenen Stellen an beiden Seiten des Regals angebracht werden. Auch das Scharnierelement kann wenigstens zwei Öffnungen aufweisen.

Das Scharnierelement kann einfach an dem Regal befestigt werden, wenn dies vorzugsweise wenigstens zum Teil blechförmig ist und das Regal wenigstens eine nutförmige Aussparung aufweist zur Aufnahme des blechförmigen Teils des Scharnierelements. So kann das Scharnierelement einfach in das Regal geschoben werden. Für eine optimale Befestigung ist das Scharnierelement im wesentlichen T-förmig und stimmt die breite des Schenkels des T im wesentlichen mit der der nutförmigen Aussparung in dem Regal überein. So werden zu beiden Seiten der nutförmigen Aussparung Schultern oder Anschlagsflächen ausgebildet. Darüber hinaus kann das blechförmige Teil des Scharnierelements einen an dem Regal sich abstützenden, umgefalzten Endteil aufweisen.

Damit die Türen sich einfach an dem Schrankmöbel befestigen lassen und darüber hinaus das Forcieren der einzelnen Scharniere unmöglich gemacht wird, weist vorzugsweise das Schrankmöbel eine Reihe übereinander angeordneter, jeweils ein Scharnierelement tragender Regale auf, und erstreckt sich das stiftförmige Anschlagsorgan im wesentlichen über die gesamte Höhe des Möbels hinweg durch die Regale und durch die damit verbundenen Scharnierelemente hindurch, wodurch somit alle Scharnierelemente von einem einzigen Anschlagorgan in dem Möbel fixiert werden.

Die Erfindung betrifft weiter eine Kombination eines Regals und eines Scharnierelements zur Anwendung in einem Schrankmöbel wie vorstehend beschrieben.

Die Erfindung wird nunmehr an Hand eines Beispiels erläutert, wobei auf die beigefügte Zeichnung verwiesen wird, worin:
Figur 1 eine perspektivische Ansicht einer ersten Ausführungsform eines Schrankmöbels nach der Erfindung mit einer Reihe gesonderter Türen;
Figur 2 ein Querschnitt durch das Schrankmöbel von Figur 1 nach der Linie II-II ist;
Figur 3 eine teilweise aufgerissene perspektivische Ansicht einer Scharnierkonstruktion der Figuren 1 und 2 des Schrankmöbels ist; und
Figur 4 eine schematisch perspektivische Detailansicht der Befestigung eines erfindungsgemäßen Scharnierelements an einem Regal des Schrankmöbels ist;

Ein Schrankmöbel 1 (Figur 1) umfaßt einen Rahmen 2 mit einer Reihe darin übereinander angebrachter Regale 3. Der Rahmen 2 wird dabei gebildet von zwei Seitenwänden 5 und einer Rückwand 6, die an einem Boden 7 angebracht sind, und die an ihrer Oberseite mit einer oberen Wand 8 verbunden werden. Der von dem Rahmen begrenzte Innenraum wird von den Regalen 3 in eine Reihe von Fächern 9 verteilt. Diese Fächer 9 werden jeweils mit einer Tür 4 geschlossen, die schwenkbar um einen Scharnierstift 10 mit dem Möbel 1 verbunden ist, und die mit einem Schloß 12 verschließbar ist. Der Scharnierstift 10 erstreckt sich dabei über die gesamte Höhe des Möbels 1 aus von einer Öffnung 30 in der oberen Wand 8 zu einer Öffnung 31 in dem Boden 7, und wird im Bereich jedes der Regale 3 mit dem Möbel 1 über ein Scharnierelement 18 verbunden. Die Türen 4 sind dabei jeweils mit umgefalzten Ober- und Unterflanschen 14 versehen, worin jeweils eine durchgehende Öffnung 17 für den Scharnierstift 10 vorgesehen ist (Figur 2).

Jedes Scharnierelement 18 ist befestigt an einem Regal 3, statt an der Seitenwand 5 des Rahmens 2, wie dies bei herkömmlichen Schrankmöbeln dieser Art der Fall ist. Auf diese Weise wird vermieden, daß durch Ausbiegen der daneben befindlichen Seitenwand 5 der Scharnierstift 10 und die damit verbundenen Türen 4 von der anderen Seitenwand 4 wegbewegt werden könnten, wodurch die Schlösser 12 der Türen 4 aufspringen würden. Dadurch, daß jedes Regal 3 sehr steif ist in seiner Ebene, wird das Scharnierelement 18 fest gegenüber dem gegenübergelegenen Rand der Tür 4 fixiert, in dem das Schloß angebracht ist, so daß ein einbruchs- und wandalismusbeständiges Möbel erhalten wird.

Um den Winkel, unter dem die Türen 4 geöffnet werden können, zu beschränken, um Beschädigung der Türen 4 durch die umgefalzten Endränder 13 der Schrankwände 5 vermeiden zu können, ist das Möbel weiter mit einem durchgehenden Anschlagsorgan 11 versehen, das sich über die gesamte Höhe des Möbels 1 erstreckt von einer Öffnung 29 in der Oberwand 8 zu einer Öffnung 28 in der Unterwand 7 hin. Dabei ist jedes Regal 3 mit einer Öffnung 20 versehen, wodurch das stiftförmige Anschlagsorgan 11 hindurchragt (Figur 3). Das Anschlagsorgan 11 wirkt mit einer Anschlagsfläche 22 zusammen, die von einem Z-förmigen umgefalzten Endflansch 16 jeder Tür 4 gebildet wird.

Um die Konstruktion des Möbels zu vereinfachen, wird das Anschlagsorgan 11 weiter dazu benutzt, um die Scharnierelemente 18 an den Regalen 3 zu befestigen. Jedes Scharnierelement 18 ist dabei verschiebungsfähig mit einem zugeordneten Regal 3 verbunden und wird gegenüber dem Regal 3 von einem Anschlagsstift 11 fixiert. Das Scharnierelement 18 ist zu diesem Zweck mit einer Öffnung 21 versehen, die mit der Öffnung 20 des Regals 3 in eine Linie gebracht werden kann, wonach der Anschlagsstift 11 dadurch hindurchgesteckt werden kann. Für die verschiebungsfähige Verbindung zwischen dem Scharnierelement 18 und dem Regal 3 ist das Regal in seiner umgefalzten Frontwand 32 mit einer Nut 23 versehen, wodurch das blechförmige Scharnierelement 18 gesteckt werden kann. Dabei ist das Scharnierelement 18 in der Draufsicht im wesentlichen T-förmig, wobei der Schenkel 24 des T eine Breite hat, die mit der Breite der Nut 23 übereinstimmt. Als Folge der T-Form des Scharnierelements 18 werden an beiden Seiten der Nut 23 Schultern oder Anschlagsflächen 26 gebildet, wodurch das Scharnierelement 18 gegen Verdrehung gesichert wird. Das Scharnierelement 18 weist weiter einen umgefalzten Endteil auf, der an der Unterseite des Regals 3 abstützt. Auf diese Weise bildet das Scharnierelement 18 mit dem zugeordneten Regal 3 eine feste Schachtelkonstruktion.

Das Schrankmöbel 1 wird zusammengesetzt, indem zunächst der Rahmen 2 gebildet wird, und indem danach die Regale 3 angebracht werden. Danach kann in jedem Regal 3 ein Scharnierelement 18 von der Rückseite aus durch die Nut 23 geschoben werden bis die Schultern 26 an der umgefalzten Endwand 32 des Regals 3 ruhen, wonach der Anschlagstift 11 durch die Öffnungen 29 in der Oberwand 8 bis zu den Öffnungen 28 im Boden 7 heruntergesteckt werden (Figur 4). Danach können die Türen 4 zwischen den Scharnierelementen 18 angebracht werden, wonach schließlich der Scharnierstift 10 von der Oberseite aus durch die Öffnung 30 nach unten bis zu der Öffnung 31 im Boden 7 gesteckt wird. Auf diese Weise werden alle Türen 4 in einem Schlag gelenkig mit dem Rahmen 2 verbunden.

Abhängig von der Anordnung des Möbels 1 können die Türen 4 nach rechts oder nach links schwenkend ausgeführt werden. dazu ist jedes Regal 3 mit zwei Öffnungen 2 versehen, die zu beiden Seiten in der Nähe der Seitenränder des Regals 3 angebracht sind. Auch die Öffnungen 29 und 30 n der Oberwand 8 und 28 und 31 im Boden 7 sind zweifach ausgeführt. In dem gezeigten Beispiel ist der Anschlagsstift 11 gegenüber dem Scharnierstift 10 einigermaßen versetzt angebracht, um einen maximalen Öffnungswinkel der Tür 4 zu realisieren. Dies hat zur Folge, daß die Öffnungen 19 und 21 in dem Scharnierelement 18 auch versetzt angeordnet sind, so daß die Öffnung 21 zweifach ausgeführt sein muß, um das Scharnierelement an zwei Seiten des Möbels 1 anwenden zu können. Das Regal ist weiter mit zwei Nuten 23 versehen, die darüber hinaus jeweils einen nahezu kreisförmigen Mittelbereich 33 aufweisen, der dazu dient, einen Anschlagszapfen 34 aufzunehmen (Figur 2), wenn die Nut 23 nicht zur Aufnahme des Scharnierelements 18 verwendet wird. Dieser aus einem federnden Material, wie Gummi oder Kunststoff, hergestellte Anschlagszapfen wirkt dann mit einem umgefalzten Endrand 15 der Tür zusammen, um die Bewegung der Tür zu begrenzen, wenn sie zugeschlagen wird.

Als Folge der besonderen Ausführung des erfindungsgemäßen Scharnierelements und seiner Befestigung an dem Regal des Schrankmöbels unter Verwendung des Anschlagsorgans wird ein sehr robustes, einbruchssicheres und wandalismusbeständiges Schrankmöbel erhalten, das sehr einfach in kurzer Zeit und zu geringen Kosten hergestellt werden kann.

## Patentansprüche

1. Schrankmöbel (1), das einen Rahmen (2) mit wenigstens einem Regal (3) und wenigstens einer Tür (4) umfaßt, die über eine Reihe an dem Möbel (1) befestigter Scharnierelemente (18), von denen wenigstens eines an dem wenigstens einen Regal (3) befestigt ist, schwenkbar mit dem Möbel (1) verbunden ist, **dadurch gekennzeichnet, daß** das Möbel (1) wenigstens ein mit der oder mit jeder Tür (4) zusammenwirkendes Anschlagsorgan (11) aufweist und das Scharnierelement (18) unter Einschaltung des Anschlagsorgans (11) an dem Regal (3) befestigt ist.

2. Schrankmöbel (1) nach Anspruch 1, **dadurch gekennzeichnet, daß** das Scharnierelement (18) verschiebbar mit dem Regal (3) verbunden ist und von dem Anschlagsorgan (11) gegenüber dem Regal (3) fixiert wird.

3. Schrankmöbel (1) nach Anspruch 2, **dadurch gekennzeichnet, daß** das Anschlagsorgan (11) stiftförmig ist und das Scharnierelement (18) und das Regal (3) miteinander in eine Linie zu bringende, das stiftförmige Anschlagsorgan (11) aufnehmende Öffnungen (21,20) aufweisen.

4. Schrankmöbel (1) nach Anspruch 3, **dadurch gekennzeichnet, daß** das Regal (3) wenigstens zwei Öffnungen (21) aufweist.

5. Schrankmöbel (1) nach Anspruch 4, **dadurch gekennzeichnet, daß** das Scharnierelement (18) wenigstens zwei Öffnungen (21) aufweist.

6. Schrankmöbel (1) nach einem der Ansprüche 3 bis 5, **dadurch gekennzeichnet, daß** das Scharnierelement (18) wenigstens zum Teil blechförmig ist, und das Regal (3) wenigstens eine nutförmige Aussparung (23) aufweist zur Aufnahme des blechförmigen Teils des Scharnierelements (18).

7. Schrankmöbel (1) nach Anspruch 6, **dadurch gekennzeichnet, daß** das Scharnierelement (18) im wesentlichen T-förmig ist und die Breite des Schenkels (24) des T im wesentlichen mit der der nutförmigen Aussparung (23) in dem Regal (3) übereinstimmt.

8. Schrankmöbel (1) nach Anspruch 6 oder 7, **dadurch gekennzeichnet, daß** das blechförmige Teil des Scharnierelements (18) einen an dem Regal (3) sich abstützenden, umgefalzten Endteil (27) aufweist.

9. Schrankmöbel (1) nach einem der Ansprüche 3 bis 8, **dadurch gekennzeichnet, daß** das Schrankmöbel (1) eine Reihe übereinander angeordneter, jeweils ein Scharnierelement (18) tragender Regale (3) aufweist, und sich das stiftförmige Anschlagsorgan (11) im wesentlichen über die gesamte Höhe des Möbels (1) hinweg durch die Regale (3) und durch die damit verbundenen Scharnierelemente (18) hindurch erstreckt.

10. Kombination eines Regals (3) und eines Scharnierelements (18) in einem Schrankmöbel (1) nach einem der Ansprüche 3 bis 8, wobei das Scharnierelement (18) und das Regal (3) miteinander in eine Linie zu bringende Öffnungen (21,20) zur Aufnahme eines stiftförmigen Anschlagsorgans (11) aufweisen, und das Scharnierelement (18) einen sich außerhalb des Regals (3) erstreckenden, mit einer Öffnung (19) zur Aufnahme eines Scharnierstifts (10) versehenen Schenkel (24) aufweist.

11. Kombination nach Anspruch 10, **dadurch gekennzeichnet, daß** das Scharnierelement (18) wenigstens zum Teil blechförmig und im wesentlichen T-förmig ist, das Regal (3) wenigstens eine nutförmige Aussparung (23) aufweist zur Aufnahme des blechförmigen Teils des Scharnierelements (18), und die Breite des Schenkels (24) des T im wesentlichen mit der der nutförmigen Aussparung (23) in dem Regal (3) übereinstimmt.

## Claims

1. Cabinet furniture unit (1) comprising a frame (2) having at least one shelf (3) and at least one door (4) which is pivotably joined to the furniture unit (1) via a row of hinge members (18) fastened to the furniture unit (1) of which at least one is fastened to the at least single shelf (3), **characterised in that** the furniture unit (1) has at least one limit stop element (11) acting in conjunction with the or with each door (4) and the hinge member (18) is fastened to the shelf (3) with intercalation of the limit stop element (11).

2. Cabinet furniture unit (1) according to claim 1, **characterised in that** the hinge member (18) is displaceably joined to the shelf (3) and is fixed relative'to the shelf (3) by the limit stop element (11).

3. Cabinet furniture unit (1) according to claim 2, **characterised in that** the limit stop element (11) is peg-shaped and the hinge member (18) and the shelf (3) to bring them into line with one another possess openings (21, 20) receiving the peg-shaped limit stop element (11).

4. Cabinet furniture unit (1) according to claim 3, **characterised in that** the shelf (3) has at least two openings (21).

5. Cabinet furniture unit (1) according to claim 4, **characterised in that** the hinge member (18) has at least two openings (21).

6. Cabinet furniture unit (1) according to claims 3 to 5, **characterised in that** the hinge member (18) is at least in part plate-shaped and the shelf (3) has at least one groove-shaped recess (23) for accommodating the plate-shaped part of the hinge member (18).

7. Cabinet furniture unit (1) according to claim 6, **characterised in that** the hinge member (18) is substantially T-shaped and the width of the leg (24) of the T substantially matches that of the groove-shaped recess (23) in the shelf (3).

8. Cabinet furniture unit (1) according to claim 6 or 7, **characterised in that** the plate-shaped part of the hinge member (18) has a crimped-over end part (27) supporting itself on the shelf (3).

9. Cabinet furniture unit (1) according to one of claims 3 to 8, **characterised in that** the cabinet furniture unit (1) has a row of shelves (3) arranged over one another each carrying a hinge member (18) and the peg-shaped limit stop element (11) extends through the shelves (3) and through the hinge members (18) joined thereto substantially over the entire height of the furniture unit (1).

10. Combination of a shelf (3) and a hinge member (18) in a cabinet furniture unit (1) according to one of claims 3 to 8, wherein the hinge member (18) and the shelf (3) to bring them into line with one another possess openings (21, 20) for receiving a peg-shaped limit stop element (11) and the hinge member (18) has a leg (24) which extends outside the shelf (3) and is provided with an opening (19) for receiving a hinge pin (10).

11. Combination according to claim 10, **characterised in that** the hinge member (18) is at least in part plate-shaped and substantially T-shaped, the shelf (3) has at least one groove-shaped recess (23) for accommodating the plate-shaped part of the hinge member (18) and the width of the leg (24) of the T substantially matches that of the groove-shaped recess (23) in the shelf (3).

## Revendications

1. Placard (1), qui comprend un châssis (2) avec au moins une étagère (3) et au moins une porte (4), qui est assemblée au meuble (1) de façon pivotante par l'intermédiaire d'une rangée de charnières (18) fixées au meuble (1), dont au moins une est fixée à au moins une étagère (3), **caractérisé en ce que** le meuble (1) comporte au moins un mécanisme de butée (11) agissant conjointement avec la ou chaque porte (4) et la charnière (18) est fixée à l'étagère (3) via l'insertion du mécanisme de butée (11).

2. Placard (1) selon la revendication 1, **caractérisé en ce que** la charnière (18) est reliée à l'étagère (3) de façon déplaçable et est fixée par le mécanisme de butée (11) en face de l'étagère (3).

3. Placard (1) selon la revendication 2, **caractérisé en ce que** le mécanisme de butée (11) est en forme de tige et la charnière (18) et l'étagère (3) comprennent des orifices (20, 21) devant être alignés les uns par rapport aux autres et recevant le mécanisme de butée (11) en forme de tige.

4. Placard (1) selon la revendication 3, **caractérisé en ce que** l'étagère (3) comprend au moins deux orifices (21).

5. Placard (1) selon la revendication 4, **caractérisé en ce que** la charnière (18) comprend au moins deux orifices (21).

6. Placard (1) selon l'une des revendications 3 à 5, **caractérisé en ce que** la charnière (18) est au moins en partie de forme de tôle, et que l'étagère (3) comporte au moins un évidement (23) en forme de rainure pour la réception de la partie en forme de tôle de la charnière (18).

7. Placard (1) selon la revendication 6, **caractérisé en ce que** la charnière (18) est sensiblement en forme de T et la largeur de l'aile (24) du T est sensiblement identique à celle de l'évidement (23) en forme de rainure dans l'étagère (3).

8. Placard (1) selon la revendication 6 ou 7, **caractérisé en ce que** la partie en forme de tôle de la charnière (18) comprend une extrémité (27) repliée et s'appuyant contre l'étagère (3).

9. Placard (1) selon l'une des revendications 3 à 8, **caractérisé en ce que** le placard (1) comprend une série d'étagères (3) placées les unes au-dessus des autres, portant chacune une charnière (18) et que le mécanisme de butée (11) en forme de tige s'étend sensiblement sur la totalité de la longueur du meuble (1) à travers les étagères (3) et à travers les charnières (18) fixées par celui-ci.

10. Combinaison d'une étagère (3) et d'une charnière (18) dans un placard (1) selon l'une des revendications 3 à 8, la charnière (18) et l'étagère (3) comprenant des orifices (20, 21) devant être alignés les uns par rapport aux autres pour l'insertion d'un mécanisme de butée (11) en forme de tige, et la charnière (18) comprenant une aile (24) s'étendant au delà de l'étagère (3) et étant muni d'un orifice (19) pour la réception d'une tige de charnière (10).

11. Combinaison selon la revendication 10, **caractérisé en ce que** la charnière (18) est en partie au moins en forme de tôle et sensiblement en forme de T, l'étagère (3) comprend au moins un évidement (23) en forme de rainure pour la réception de la partie en forme de tôle de la charnière (18), et la largeur de l'aile (24) du T est sensiblement identique à celle de l'évidement (23) en forme de rainure dans l'étagère (3).
